# EUROPÄISCHE PATENTSCHRIFT

(11) **EP 0 777 613 B1**
(45) Veröffentlichungstag und Bekanntmachung des Hinweises auf die Patenterteilung: **28.07.1999**
(21) Anmeldenummer: 95931200.0
(22) Anmeldetag: 24.08.1995
(51) Int. Cl.: B65D 47/08, B65D 21/02, B65D 77/24

(54) **VERPACKUNG FÜR SCHÜTTFÄHIGE PRODUKTE**
PACKAGE FOR POURABLE GOODS
EMBALLAGE POUR PRODUITS COULANTS

(30) Priorität: 01.09.1994 DE 4431137
(43) Veröffentlichungstag der Anmeldung: 11.06.1997
(73) Patentinhaber: Henkel Kommanditgesellschaft auf Aktien, 40191 Düsseldorf (DE)
(72) Erfinder: MÜHLHAUSEN, Georg, D-40597 Düsseldorf (DE); BÜCHELER, Herbert, D-40699 Erkrath (DE); WELTGEN, Paul-Otto, D-40721 Hilden (DE)
(86) Internationale Anmeldenummer: EP9503360
(87) Internationale Veröffentlichungsnummer: WO9606784

(56) Entgegenhaltungen:
- EP-A- 0 609 650
- AU-B- 641 415
- GB-A- 1 101 800
- GB-A- 2 136 775
- US-A- 3 587 944
- US-A- 4 428 497

## Beschreibung

Die Erfindung betrifft eine Verpackung, insbesondere aus Kunststoff, für schüttfähige Produkte mit einem Aufnahmebehälter und mit einer verschließbaren Entnahme- und einer verschließbaren Nachfüllöffnung, wobei die Nachfüllöffnung von einem schwenkbar am Aufnahmebehälter angelenkten Behälterdeckel dicht verschließbar ist und die verschließbare Entnahmeöffnung in den Behälterdeckel integriert ist.

Eine derartige Verpackung ist aus der US-A-3 587 944 bekannt. Der Behälterdeckel weist mehrere kleinere Entnahmeöffnungen auf, die von einem zweiten, ebenfalls schwenkbar am Aufnahmebehälter angelenkten Deckel verschlossen werden können.

Im Zuge der Vermeidung von Verpackungsmüll werden mehr und mehr im Umlauf befindliche Einwegverpackungen aus Karton- oder Wellpappzuschnitten für pulverförmige Produkte, wie Waschmittel oder dergl., durch mehrfach verwendbare, d. h. wiederfüllbare, beim Benutzer verbleibende Verpackungen ersetzt, die nachfüllbar sind. Dazu lassen sich mit Produkt gefüllte Nachfüllverpackungen erwerben, die als einfache Beutelverpackungen ausgebildet sind, jedoch zur dosierten Produktentnahme selbst nur äußerst schlecht geeignet sind.

Es sind bereits boxartige Verpackungen aus Metall oder Kunststoff bekanntgeworden, in welche ein Nachfüllbeutel eingestellt werden kann. Diese Verpackungsbox dient dann lediglich als Umverpackung für den Nachfüllbeutel. Eine besonderes bevorzugte Ausgestaltung einer solchen Lösung ist beispielsweise aus der DE 40 36 945 C2 der Anmelderin bekannt. Nachteil dieser Verpackungen ist jedoch, daß die beutelartige Nachfüllverpackung in die boxartige Umverpackung einzustellen ist und anschließend Produkt in dosierter Menge nur mit einer zusätzlichen Dosierhilfe, wie einem Dosierlöffel oder dergl., entnehmbar ist. Eine unmittelbare dosierte Produktabgabe aus einer solchen Verpackung ohne Hilfsmittel, insbesondere in geringer Menge, ist kaum möglich.

Es sind deshalb auch schon Verpackungen bekanntgeworden, welche einen Aufnahmebehälter aufweisen, auf den ein deckelförmiges Oberteil aufgeprellt ist, durch welches Produkt abgegeben werden kann. Zur Nachfüllung von Produkt in das Verpackungsunterteil bzw. in den Aufnahmebehälter ist es jedoch erforderlich, mit relativ hohem Kraftaufwand das deckelförmige Oberteil vom Unterteil abzuziehen, um die Nachfüllöffnung freizugeben. Gleichfalls ist es nur mit relativ großem Kraftaufwand möglich, das deckelförmige Oberteil wieder auf dem Unterteil zu befestigen.

Der Erfindung liegt die Aufgabe zugrunde, eine nachfüllbare Verpackung der eingangs genannten Art zu entwickeln, bei der der Behälterdeckel ohne großen Herstellungsaufwand am Aufnahmebehälter zu befestigen ist.

Diese Aufgabe wird bei der Verpackung der eingangs genannten Art erfindungsgemäß dadurch gelöst, daß der Behälterdeckel schwenkbar an einem topfförmigen Deckelbefestigungsstück angeordnet ist, welches auf einen Befestigungsansatz des Aufnahmebehälters aufprellbar ist.

Eine solche Verpackung ermöglicht sowohl eine einwandfreie sowie exakt dosierbare Produktabgabe auch in kleinen Produktmengen als auch eine einfache und leicht zu handhabende Nachfüllung. So läßt sich zur dosierten Produktentnahme die Entnahmeöffnung, welche in den Behälterdeckel integriert ist, öffnen und leicht wieder verschließen und zum Nachfüllen läßt sich der Behälterdeckel insgesamt öffnen, ohne den Deckel auf umständliche Weise abnehmen bzw. entfernen zu müssen.

In besonders vorteilhafter Ausgestaltung ist weiterhin vorgesehen, daß in den Behälterdeckel innenseitig schüttschachtartige Führungen integriert sind, welche im Bereich der verschließbaren Entnahmeöffnung münden. Durch diese Gestaltung wird eine Führung bzw. Leitung des schütffähigen Produktes aus dem Aufnahmebehälter zur Entnahmeöffnung erreicht, d. h. das

Produkt wird bei entsprechender Verschwenkung der Verpackung zwangsweise zur Entnahmeöffnung geleitet. Dabei sind die schüttschachtartigen Führungen zur Entnahmeöffnung hin leicht verjüngt ausgebildet.

Um eine optimale Abdichtung der Verpackung bei geschlossenem Behälterdeckel zu erreichen, weist der Behälterdeckel Seitenwandbereiche auf, welche im geschlossenen Zustand umlaufend rastend am oberen Seitenwandbereich des Aufnahmebehälters anliegen.

Vorzugsweise ist dabei die verschließbare Entnahmeöffnung in einem Seitenwandbereich des Behälterdeckels ausgebildet, selbstverständlich oberhalb des Anlagebereiches der Seitenwandbereiche des Behälterdeckels am Aufnahmebehälter.

Die Handhabbarkeit der Verpackung läßt sich noch dadurch verbessern, daß die Entnahmeöffnung an einem stirnseitigen Ende an der der schwenkbaren Anlenkung gegenüberliegenden Seite der Verpackung vorgesehen ist.

Zur einfachen Öffen- und Verschließbarkeit der Entnahmeöffnung und zur besonders guten Dosierbarkeit bei der Produktentnahme ist vorgesehen, daß in der Entnahmeöffnung ein aus einem Seitenwandbereich des Behälterdeckels ein- und ausschwenkbarer Verschluß, vorzugsweise ein Seal Spout, angeordnet ist.

Um die Handhabbarkeit und Stapelbarkeit der Verpackung weiter zu verbessern, insbesondere um eine rutschsichere Übereinanderstapelung zu ermöglichen, ist vorgesehen, daß die Behälterdeckeloberseite und die Aufnahmebehälterunterseite übereinanderstapelbar ausgebildet sind, und zwar vorzugsweise derart, daß gleichzeitig bei übereinandergestapelten Verpackungen die jeweiligen Entnahmeöffnungen geschützt sind.

Hierzu ist vorgesehen, daß in der Unterseite des Aufnahmebehälters ein weitgehend formschlüssig an die Oberseite des Behälterdeckels angepaßter, nach innen gewölbter Bereich ausgebildet ist, der in Ausgestaltung weiterhin so ausgebildet sein kann, daß bei zwei aufeinandergestapelten Verpackungen der nach innen gewölbte Bereich der oberen Verpackung den im Behälterdeckel der unteren Verpackung angeordneten Verschluß in seiner Verschlußstellung fixiert.

In einer zusätzlichen Ausgestaltung kann vorteilhaft vorgesehen sein, daß in den Behälterdeckel eine Aufnahmemulde für ein Dosierelement eingeformt ist.

Zur Verbesserung der Montagemöglichkeit des Behälterdeckels und zur Erzielung eines Verbraucherschutzes sieht die Erfindung in weiterer Ausgestaltung vor, daß unterhalb eines, die Schwenkachse des Behälterdeckels bildenden Filmscharnieres seitlich beidseits am Behälterdeckel jeweils ein kleines Originalitätsbändchen angeordnet, vorzugsweise direkt an den Behälterdeckel mitangespritzt, ist.

Um eine sichere Verriegelung bzw. Arretierung des Behälterdeckels in seiner Verschlußstellung auf dem Behälter zu erreichen, ist es von Vorteil, wenn der Behälterdeckel eine Öffnung und/oder innenseitig einen Rastvorsprung aufweist, die bei geschlossenem Behälterdeckel mit einer Rastnase des Aufnahmebehälters zusammenwirken, wie dies die Erfindung ebenfalls vorsieht.

Schließlich ist es gemäß weiterer Ausgestaltung der Erfindung für das Öffnen des Behälterdeckels zweckmäßig, wenn im Seitenwandbereich des Behälterdeckels Griffelemente ausgebildet sind.

Die Erfindung ist nachstehend anhand der Zeichnung beispielsweise näher erläutert. Diese zeigt in:
- Fig. 1: in Seitenansicht in Explosionsdarstellung eine erfindungsgemäße Verpackung mit Aufnahmebehälter und davon getrennt dargestelltem Behälterdeckel und
- Fig. 2: eine Aufsicht auf den Behälterdeckel nach Fig. 1.

Eine erfindungsgemäße Verpackung für schüttfähige Produkte, insbesondere für Waschpulver oder dergl., ist in der Zeichnung allgemein mit 1 bezeichnet. Diese Verpackung 1 weist zunächst einen Aufnahmebehälter 2, vorzugsweise aus Kunststoff, auf. Dieser Aufnahmebehälter 2 ist flaschenförmig gestaltet und weist an der Oberseite eine Nachfüllöffnung 3 auf, die zwecks einfacher Nachfüllbarkeit so groß wie möglich gestaltet ist, im dargestellten Ausführungsbeispiel nimmt der Öffnungsquerschnitt der Nachfüllöffnung 3 etwa 75 % des Gesamtquerschnittes des Aufnahmebehälters 2 ein.

Angrenzend an die Nachfüllöffnung 3 ist an der Oberseite des Aufnahmebehälters ein über dieses nach oben hervorragender Befestigungsansatz 4 mit umlaufenden Rastwülsten 5 vorgesehen, der zum Aufprellen eines topfförmigen Deckelbefestigungsstückes 6 eines Behälterdeckels 7 der Verpackung 1 dient. Dieses Deckelbefestigungsstück 6 weist im unteren, an den Öffnungsrand angrenzenden Bereich umlaufende Rastwülste auf, die zeichnerisch nicht dargestellt sind und die beim Aufprellen auf den Befestigungsansatz 4 mit den Rastwülsten 5 des Aufnahmebehälters 2 zusammenwirken, derart, daß sich das topfförmige Deckelbefestigungsstück 6 fest am Aufnahmebehälter 2 befindet.

Der Behälterdeckel 7 ist vorzugsweise über ein Filmscharnier 8 am Deckelbefestigungsstück 6 schwenkbar angelenkt und ist querschnittlich derart an den Querschnitt des Aufnahmebehälters 2 angepaßt, daß er im nicht dargestellten geschlossenen Zustand dicht am Aufnahmebehälter 2 anliegt, d.h. die Nachfüllöffnung 3 des Aufnahmebehälters 2 ist dicht verschlossen, wenn der Behälterdeckel 7 geschlossen ist. Der Behälterdeckel 7 ist im geschlossenen Zustand dabei von einer Rastnase 9, die mit einem nicht dargestellten Rastvorsprung im Inneren des Behälterdeckels 7 zusammenwirkt oder in eine Öffnung des Behälterdeckels 7 rastend eingreift, gehalten und kann nur nach Überwindung einer ausreichenden Kraft geöffnet werden. Diese Rastnase 9 ist gleichzeitig Druckpunkt bzw. Druckknopf zum Öffnen des Behälterdeckels 7, der dann die Nachfüllöffnung 3 freigibt. Zusätzlich können zur Abdichtung auch noch umlaufende, nicht im einzelnen dargestellte Rastwülste bzw. Rastnuten (oberhalb und/oder unterhalb einer Entnahmeöffnung 10) am Anlagebereich von Behälterdeckel 7 und Aufnahmebehälter 2 vorgesehen sein.

Der Behälterdeckel 7 ist dabei so gestaltet, daß er in seinem Seitenwandbereich 7a obere Seitenwandbereiche 2a des Aufnahmebehälters 2 umschließt. Die Höhe des Behälterdeckels 7 bzw. seiner Seitenwandbereiche 7a ist dabei so gewählt, daß im geschlossenen Zustand der Behälterdeckel 7 über die obere Kante der Nachfüllöffnung 3 hervorsteht, d.h. der Behälterdeckel 7 bildet im geschlossenen Zustand oberhalb der Nachfüllöffnung 3 des Aufnahmebehälters 2 einen Hohlraum, in welchen bei entsprechender Verschwenkung der Verpackung 1 Produkt eintreten kann.

Im Seitenwandbereich 7a des Behälterdeckels 7, und zwar bezogen auf den geschlossenen Zustand oberhalb der Oberkante der Nachfüllöffnung 3 des Aufnahmebehälters 2, ist eine Entnahmeöffnung 10 vorgesehen, durch welche bei geschlossenem Behälterdeckel 7 Produkt aus der Verpackung 1 entnommen werden kann. Diese Entnahmeöffnung 10 ist mittels eines aus- und einklappbaren Verschlusses 11, der um eine Achse 12 verschwenkbar am Behälterdeckel 7 angelenkt ist, verschließbar. Bei diesem Verschluß 11 handelt es sich vorzugsweise um einen sogenannten Seal Spout. Dabei ist die Anordnung vorzugsweise so getroffen, daß sich die Entnahmeöffnung im dem Filmscharnier 8 gegenüberliegenden stirnseitigen Ende des Behälterdeckels 7 befindet.

Wie am besten aus Fig. 2 hervorgeht, ist der Behälterdeckel 7 innenseitig mit schüttschachtartigen Führungen 13 versehen, welche im Bereich der Entnahmeöffnung 10 münden und dazu dienen, das Produkt bei der Entnahme gezielt in den Bereich der Entnahmeöffnung 10 zu leiten. In Verbindung mit der Gestaltung der verschließbaren Entnahmeöffnung 10 ist dadurch eine weitgehend exakt dosierte Produktentnahme möglich.

Die Unterseite des Aufnahmebehälters 2 ist vorzugsweise innenseitig nach innen gewölbt ausgebildet, dieser Bereich ist mit 14 bezeichnet. Aufgrund dieser Wölbung 14 ist es möglich, eine Verpackung 1 weitgehend rutschsicher auf einer anderen entsprechend gestalteten Verpackung 1 zu stapeln, wobei dann der gewölbte Bereich 14 der oberen Verpackung 1 auf dem geschlossenen Behälterdeckel 7 weitgehend formschlüssig aufliegt und gleichzeitig mit dem unteren Verpackungsrand den geschlossenen Seal Spout der Entnahmeöffnung 10 geschlossen hält, so daß im Stapelzustand ein ungewünschtes Öffnen der Verpackung 1 nicht möglich ist.

In den Behälterdeckel 7 kann in Ausgestaltung eine Aufnahmemulde 15 für ein nicht dargestelltes löffelförmiges Dosierelement eingeformt sein.

Ist die Verpackung 1 gefüllt und soll eine dosierte Produktmenge entnommen werden, so wird die Entnahmeöffnung 10 durch Öffnung des Seal Spouts 11 geöffnet und es kann Produkt entnommen werden. Nach Entleerung der Verpackung läßt sich der Behälterdeckel 7 entlang des Filmscharniers 8 nach Überwindung des Rastwiderstandes (Rastnase 9) aufschwenken, wozu vorzugsweise auch noch Griffelemente 16 am Seitenwandbereich 7a des Behälterdeckels 7 vorgesehen sein können.

Seitlicher Druck auf die Griffelemente 16 bewirkt eine geringfügige Materialverformung des Behälterdeckels 7 in seinem vorderen Bereich und damit verbunden eine Entriegelung der Rastverbindung zwischen der Rastnase 9 des Behälters 2 und der damit zusammenwirkenden Öffnung und/oder Rastvorsprung im Behälterdeckel 7. Weiterhin kann der Behälterdeckel 7 beim Aufklappen rutschsicher und bequem, beispielsweise mit dem Daumen und dem Finger einer Hand, gehalten und angehoben werden.

Aus einem Nachfüllbehältnis, beispielsweise einem Nachfüllbeutel kann dann durch die geöffnete Nachfüllöffnung 3 Produkt nachgefüllt werden, anschließend wird dann der Behälterdeckel 7 wieder fest verschlossen. Zur Erleichterung der Handhabung der Verpackung 1 kann in diese auch ein Griff integriert sein, eine solche Griffausnehmung ist mit 17 bezeichnet.

Zwecks besserer Montagemöglichkeit des Behälterdeckels 7 und Verbraucherschutz ist unterhalb des Filmscharniers 8 seitlich beidseits am Behälterdeckel 7 jeweils ein kleines Originalitätsbändchen 18 direkt mit angespritzt, das bei Erstöffnung des Deckels 7 durch den Benutzer automatisch abgesprengt wird.

Natürlich ist die Erfindung nicht auf das dargestellte Ausführungsbeispiel beschränkt. Weitere Ausgestaltungen der Erfindung sind möglich, ohne den Grundgedanken zu verlassen. So kann die Entnahmeöffnung 10 auch an anderer Stelle im Behälterdeckel vorgesehen sein und dergl. mehr.

## Patentansprüche

1. Verpackung (1), insbesondere aus Kunststoff, für schüttfähige Produkte mit einem Aufnahmebehälter (2) und mit einer verschließbaren Entnahme- (10) und einer verschließbaren Nachfüllöffnung (3), wobei die Nachfüllöffnung (3) von einem schwenkbar am Aufnahmebehälter (2) angelenkten Behälterdeckel (7) dicht verschließbar ist und die verschließbare Entnahmeöffnung (10) in den Behälterdeckel (7) integriert ist,
**dadurch gekennzeichnet**,
daß der Behälterdeckel (7) schwenkbar an einem topfförmigen Deckelbefestigungsstück (6) angeordnet ist, welches auf einen Befestigungsansatz (4) des Aufnahmebehälters (2) aufprellbar ist.

2. Verpackung nach Anspruch 1,
**dadurch gekennzeichnet**,
daß in den Behälterdeckel (7) innenseitig schüttschachtartige Führungen (13) integriert sind, welche im Bereich der verschließbaren Entnahmeöffnung (10) münden.

3. Verpackung nach Anspruch 1 oder 2,
**dadurch gekennzeichnet**,
daß der Behälterdeckel (7) Seitenwandbereiche (7a) aufweist, welche im geschlossenen Zustand umlaufend rastend am oberen Seitenwandbereich (2a) des Aufnahmebehälters (2) anliegen.

4. Verpackung nach einem der vorangehenden Ansprüche,
**dadurch gekennzeichnet**,
daß die verschließbare Entnahmeöffnung (10) in einem Seitenwandbereich des Behälterdeckels (7) ausgebildet ist.

5. Verpackung nach einem der vorangehenden Ansprüche,
**dadurch gekennzeichnet**,
daß die Entnahmeöffnung (10) an einem stirnseitigen Ende an der der schwenkbaren Anlenkung gegenüberliegenden Seite der Verpackung vorgesehen ist.

6. Verpackung nach einem der vorangehenden Ansprüche,
**dadurch gekennzeichnet**,
daß in der Entnahmeöffnung (10) ein aus einem Seitenwandbereich des Behälterdeckels (7) ein- und ausschwenkbarer Verschluß (11), vorzugsweise ein Seal Spout, angeordnet ist.

7. Verpackung nach einem der vorangehenden Ansprüche,
**dadurch gekennzeichnet**,
daß die Behälterdeckeloberseite und die Aufnahmebehälterunterseite übereinanderstapelbar ausgebildet sind.

8. Verpackung nach Anspruch 7,
**dadurch gekennzeichnet**,
daß in der Unterseite des Aufnahmebehälters (2) ein weitgehend formschlüssig an die Oberseite des Behälterdeckels (7) angepaßter, nach innen gewöbter Bereich (14) ausgebildet ist.

9. Verpackung nach Anspruch 8,
dadurch gekennzeichnet,
daß bei zwei aufeinandergestapelten Verpackungen (1) der nach innen gewölbte Bereich (14) der oberen Verpackung (1) den im Behälterdeckel (7) der unteren Verpackung (1) angeordneten Verschluß (11) in seiner Verschlußstellung fixiert.

10. Verpackung nach einem der vorangehenden Ansprüche,
dadurch gekennzeichnet,
daß in den Behälterdeckel (7) eine Aufnahmemulde (15) für ein Dosierelement eingeformt ist.

11. Verpackung nach einem der vorangehenden Ansprüche,
dadurch gekennzeichnet,
daß unterhalb eines, die Schwenkachse des Behälterdeckels (7) bildenden Filmscharniers (8) seitlich beidseits am Behälterdeckel (7) jeweils ein kleines Originalitätsbändchen (18) angeordnet, vorzugsweise direkt an den Behälterdeckel (7) mitangespritzt, ist.

12. Verpackung nach einem der vorangehenden Ansprüche,
dadurch gekennzeichnet,
daß der Behälterdeckel (7) eine Öffnung und/oder innenseitig einen Rastvorsprung aufweist, die bei geschlossenem Behälterdeckel (7) mit einer Rastnase (9) des Aufnahmebehälters (2) zusammenwirken.

13. Verpackung nach einem der vorangehenden Ansprüche,
dadurch gekennzeichnet,
daß im Seitenwandbereich (7a) des Behälterdeckels (7) Griffelemente (16) ausgebildet sind.

## Claims

1. A pack (1), more particularly of plastic, for pourable products comprising a holding container (2), a closable removal opening (10) and a closable refill opening (3), the refill opening (3) being designed to be tightly closed by a container cover (7) pivotally connected to the holding container (2) and the closable removal opening (10) being integrated in the container cover (7), characterized in that the container cover (7) is pivotally mounted on a pot-like cover fastening element (6) which is designed to be pushed onto a fixing projection (4) of the holding container (2).

2. A pack as claimed in claim 1, characterized in that guides (13) resembling a discharge chute opening in the region of the closable removal opening (10) are internally integrated in the container cover (7).

3. A pack as claimed in claim 1 or 2, characterized in that the container cover (7) has side walls (7a) which, in the closed position, engage the upper side wall (2a) of the holding container (2) around their periphery.

4. A pack as claimed in any of the preceding claims, characterized in that the closable removal opening (10) is formed in a side wall of the container cover (7).

5. A pack as claimed in any of the preceding claims, characterized in that, at a front end, the removal opening (10) is located on that side of the pack which faces the pivotal connection.

6. A pack as claimed in any of the preceding claims, characterized in that a closure (11), preferably in the form of a seal spout, designed to pivot into and away from a side wall of the container cover (7) is arranged in the removal opening (10).

7. A pack as claimed in any of the preceding claims, characterized in that the top of the container cover and the underneath of the holding container are designed to stack one above the other.

8. A pack as claimed in claim 7, characterized in that an inwardly curved region (14) positively adapted to the top of the container cover (7) is formed in the underneath of the holding container (2).

9. A pack as claimed in claim 8, characterized in that, when two packs (1) are stacked one above the other, the inwardly curved region (14) of the upper pack (1) fixes the closure (11) arranged in the container cover (7) of the lower pack (1) in its closing position.

10. A pack as claimed in any of the preceding claims, characterized in that a holding recess (15) for a measuring element is formed in the container cover (7).

11. A pack as claimed in any of the preceding claims, characterized in that a small originality band (18) is laterally arranged on either side of the container cover (7) beneath a film hinge (8) forming the pivot axis of the container cover (7), preferably being directly injection-moulded onto the container cover (7).

12. A pack as claimed in any of the preceding claims, characterized in that the container cover (7) has an opening and/or an internal projection which, in the closed position of the container cover (7), co-operate(s) by engagement with a projection (9) of the holding container (2).

13. A pack as claimed in any of the preceding claims, characterized in that gripping elements (16) are formed in the side wall (7a) of the container cover (7).

## Revendications

1. Emballage (1), en particulier en matière plastique, pour des produits coulants, avec un récipient formant réceptacle (2) et une ouverture de prélèvement (10) obturable et une ouverture de rechargement (3) obturable, l'ouverture de rechargement étant susceptible d'être obturée de façon étanche par un couvercle de récipient (7) articulé de façon pivotante sur le récipient formant réceptacle (2), et l'ouverture de prélèvement (10) obturable étant intégrée dans le couvercle de récipient (7), caractérisé en ce que
le couvercle de récipient (7) est disposé de façon à pouvoir pivoter sur un élément de fixation de couvercle (6) en forme de pot, qui peut être installé par enclipsage sur l'appendice de fixation (4) du récipient formant réceptacle (2).

2. Emballage selon la revendication 1,
caractérisé en ce que
des guidages (13) du type de puits de coulée, qui débouchent dans la zone de l'ouverture de prélèvement (10) obturable, sont intégrés, en direction de l'intérieur, dans le couvercle de récipient (7)

3. Emballage selon la revendication 1 ou 2,
caractérisé en ce que
le couvercle de récipient (7) présente des zones de paroi latérale (7a) qui, à l'état fermé, viennent en appui avec effet d'encliquetage sur le pourtour sur la zone de paroi latérale supérieure (2a) du récipient formant réceptacle (2).

4. Emballage selon l'une des revendications précédentes, caractérisé en ce que
l'ouverture de prélèvement (10) obturable est réalisée dans une zone de paroi latérale du couvercle de récipient (7).

5. Emballage selon l'une des revendications précédentes, caractérisé en ce que
l'ouverture de prélèvement (10) est prévue sur une extrémité, située côté frontal, sur la face d'emballage située à l'opposé de l'articulation pivotante.

6. Emballage selon l'une des revendications précédentes, caractérisé en ce qu'
une fermeture (11), susceptible d'être manoeuvrée en rétraction et en déploiement, par pivotement depuis une zone de paroi latérale du couvercle de récipient (7), de préférence un Seal Spout, est disposée dans l'ouverture de prélèvement (10).

7. Emballage selon l'une des revendications précédentes, caractérisé en ce que
la face supérieure de couvercle de récipient et la face inférieure de récipient formant réceptacle sont réalisées de façon à pouvoir être empilables par juxtaposition.

8. Emballage selon la revendication 7,
caractérisé en ce que
dans la face inférieure du récipient formant réceptacle (2), est réalisée une zone (14) bombée vers l'extérieur, largement adaptée avec ajustement de forme à la face supérieure du couvercle de récipient (7).

9. Emballage selon la revendication 8,
caractérisé en ce que
lorsque deux emballages (1) sont empilés l'un sur l'autre, la zone (14), bombée vers l'intérieur, de l'emballage (1) du dessus fixe, dans sa position de fermeture, la fermeture (11) disposée dans le couvercle de récipient (7) de l'emballage (1) du dessous.

10. Emballage selon l'une des revendications précédentes, caractérisé en ce qu'
une auge de logement (15) destinée à un élément de dosage est façonnée dans le couvercle de récipient (7).

11. Emballage selon l'une des revendications précédentes, caractérisé en ce qu'
au-dessous d'une charnière-film (8), constituant l'axe de pivotement du couvercle de récipient (7), est chaque fois disposée latéralement, des deux côtés, sur le couvercle de récipient (7), une petite bandelette d'origine (18), de préférence venant d'injection conjointement sur le couvercle de récipient (7).

12. Emballage selon l'une des revendications précédentes, caractérisé en ce que
le couvercle de récipient (7) présente une ouverture et/ou du côté intérieur une saillie d'encliquetage qui, lorsque le couvercle de récipient (7) est fermé, coopèrent avec un ergot d'encliquetage (9) appartenant au récipient formant réceptacle (2).

13. Emballage selon l'une des revendications précédentes, caractérisé en ce que
des éléments de saisie (16) sont réalisés dans la zone de paroi latérale (7a) du couvercle de récipient (7).
